# EUROPÄISCHE PATENTSCHRIFT

(11) **EP 0 452 676 B1**
(45) Veröffentlichungstag und Bekanntmachung des Hinweises auf die Patenterteilung: **16.12.1998**
(21) Anmeldenummer: 91103936.0
(22) Anmeldetag: 14.03.1991
(51) Int. Cl.: D01G 7/10, D01G 9/18, D01G 15/36

(54) **Reinigungskennfeld**
Identification cleaning field
Champ d'identification de nettoyage

(30) Priorität: 22.03.1990 CH 957/90
(43) Veröffentlichungstag der Anmeldung: 23.10.1991
(73) Patentinhaber: MASCHINENFABRIK RIETER AG, CH-8406 Winterthur (CH)
(72) Erfinder: Demuth, Robert, CH-8309 Nürensdorf (CH); Faas, Jürg, CH-8474 Dinhard (CH)

(56) Entgegenhaltungen:
- EP-A- 0 331 039
- DE-A- 3 906 508
- FR-A- 2 612 206
- GB-A- 2 210 907

## Beschreibung

Die Erfindung liegt auf dem Gebiet der Textiltechnik und betrifft ein Verfahren zum gemeinsamen Steuern von Einstellmitteln an einer oder mehreren miteinander in Bezug stehenden Flockenöffnungs- und Faserreinigungsmaschinen, sowie eine Vorrichtung zur Durchführung des Verfahrens.

In der Baumwollputzerei werden die Flockenauflösungs- und Faserreinigungsfunktionen in Textilreinigungsmaschinen mittels variablen Parametern gesteuert, gemäss deren Werten während des Betriebes der Maschine entsprechende Einstellmittel eingestellt werden, dies möglichst so, dass keine Maschinenteile (Werkzeuge) ausgewechselt werden müssen. Solche Einstellungen gemäss den Parameterwerten, können entweder manuell an speziell dafür vorgesehenen Einstellorganen (z.B. einer Skalenscheibe) unter Anzeige der Stellung eines mit der Einstellung zusammenhängende Wertes oder Wertes oder über eine entsprechende Aktorik automatisch und ferngesteuert einstellbar sein.

Beim Unifloc-Verfahren der Anmelderin, ein Verfahren zum Ballenöffnen und zum Auflösen der gepressten Baumwolle zu Flocken, sind die Parameter für die Ballenhärte beispielsweise die Eindringtiefe der Abtragwalze pro Durchlauf, das Herausragen der einzelnen Zahnscheiben der Abtragwalze aus dem dazugehörigen Rost, die Drehzahl und bei Abtragvorrichtungen mit zwei Walzen die Eindringtiefe der einzelnen Walze, also alles "Einstellwerte" zu deren Realisierung irgendeines oder mehrere dieser mechanischen Mittel verstellt werden müssen.

Bei einer Grobreinigungsmaschine, in der, wie der Begriff aussagt, die groben Verunreinigungen entfernt und Flocken teilweise schon aufgelöst werden, betreffen diese Parameter beispielsweise den Abstand des einzelnen Roststabes zur gedachten äussersten Umfangsfläche des Schlagbolzens an der Reinigungswalze, die Winkeleinstellung der einzelnen Roststäbe und die Abstände zum genannten Umfang der Schlagbolzen und die Winkelstellung der Roststäbe relativ zueinander, die Drehzahl der Reinigungswalze und die Absaugintensität der durch die Siebbleche abgesaugten Luftmenge.

Die Parameter einer Feinreinigungsmaschine, in der eine intensive Flockenauflösung stattfindet, sind beispielsweise die Distanz zwischen Klemmpunkt und Uebernahmepunkt an der Speisewalze, der Abstand der Messerkante zum Schlagkreis, die Versetzung des Leitbleches zum Messer sowie die Drehzahl der Oeffnerwalze und gegebenenfalls noch die Spitzendichte, sofern diese Spitzen durch Verstellen (und nicht nur durch Auswechseln) veränderbar sind.

Schliesslich kommt in dieser Prozesslinie noch die Karde mit ihrer Vielzahl von Parametern zur Auskämmung von Kurzfasern und Parallelisierung der gereinigten Fasern, beispielsweise Klemmdistanz der Muldenspeisung zur Garnitur der Briseurwalze, die Briseurwalzen- und Tambourdrehzahl, die Einstellungen der Deckel, Kardierelemente, Schalenmesser und so fort, die ebenfalls eine starke Abhängigkeit zueinander aufweisen können.

Alle diese Einstell-Parameter (also jeder einzelne) weisen Randwerte auf, zwischen welchen sie durch Verstellen des entsprechenden Elementes veränderbar sind. Sie stellen die mechanische Randbedingung der Maschine dar. Ferner sind diese Parameter interdependent und somit untereinander abhängig. Das heisst, dass die Veränderung eines dieser Parameter einerseits die Gesamtwirkung und andererseits die Teilwirkung der anderen Parameter beeinflusst. Es ist bekannt, dass ein System mit solcherart zusammenhängenden, vernetzten Teileinflüssen schwierig zu beherrschen ist.

Kommt noch hinzu, dass je nach Faservorlage, d.h. je nach Mischung der Faserprovenienz (Länge, Dicke, Farbe, Dehnbarkeit der einzelnen Fasern gemäss deren Herkunft) und Verschmutzungsgrad sowie Verschmutzungsart die Veränderungen der Parameter ein unterschiedliches technologisches Resultat ergeben.

GB-A-2210907 beschreibt ein Verfahren - bzw. eine Vorrichtung worin der Verschmutzungsgrad des Fasermaterials kontinuierlich überwacht und die Reinigung in Abhängigkeit der Ergebnisse der Überwachung gesteuert wird. Die Überwachung ist zwischen der Speisung und den Reinigungselementen vorgesehen. Dadurch soll die Reinigung unmittelbar dem Zustand des zu reinigenden Materials entsprechen. Es fehlen aber in dieser Schrift Einzelheiten der Bedienung des Systems.

Es bleibt also wünschenswert, eine Möglichkeit vorzuschlagen, wie an der Steuerung einer Maschine oder an der Steuerung mehrerer Maschinen oder an einer Anlage das Einstellen vereinfacht werden könnte. Diese Möglichkeit sollte sich dazu eignen, das Einstellen von Hand, wie auch automatisch auszuführen, wobei die Verstellvorgänge so vor sich gehen, als ob die Parameter einzeln eingestellt würden. Solch eine Möglichkeit zum Einstellen wird nun anschliessend in Form eines Verfahrens und an Ausführungsbeispielen einiger Steuermechanismen erläutert.

Die Erfindung sieht ein Verfahren vor, das zum gemeinsamen Steuern von Einstellelementen an mindestens einer Maschine für die Faserverarbeitung in der Putzerei bzw. Karderie einer Spinnerei durch die Merkmale im kennzeichnenden Teil des Anspruches 1 gekennzeichnet ist. Die Erfindung sieht auch eine entsprechende Maschine nach dem Anspruch 11 bzw. nach dem Anspruch 21 vor.

Jeder Gruppe kann zur Regelung des Prozesses ein in einen Regelkreis eingebundenes, elektronisch betätigtes Bedienorgan zugeordnet werden.

Es können auch Mittel vorgesehen werden, mit welchen die Indikatoren in Sollwerte zur Steuerung oder Regelung der Maschinenstellungen umgesetzt werden.

Ausführungen der Erfindung werden nachfolgend anhand der Figuren der Zeichnungen als Beispiele erläutert. Es zeigt:
- Fig. 1: in abstrakter Darstellung das Prinzip des erfinderischen Verfahrens,
- Fig. 2: in einer Tabelle, wie einzelne Parameter zusammengefasst sein können, um als Gruppenparameter weiterverwendet zu werden,
- Fig. 3: in einer anderen Tabelle, wie weitere Parameter zusammengefasst sein können, um als Gruppenparameter weiterverwendet zu werden,
- Fig. 4: wie solche Gruppenparameter ihrerseits zusammengefasst ein Kennfeld definieren, in welchem die mechanischen und damit auch funktionellen Randbedingungen eingegrenzt sind,
- Fig. 5: schematisch dargestellt die Kennwerte an einer Feinreinigungsmaschine,
- Fig. 6: zeigt die einzelnen Funktionen, die von Fasern in einer Feinreinigungsmaschine durchlaufen werden, und
- Fig. 7: zeigt ein Diagramm, in welchem die Gruppenparameter für eine Grobreinigungsmaschine zusammengefasst werden.

Es wird nun davon ausgegangen, dass diese Vielzahl von Parametern, gruppenweise betrachtet, Wirkungsähnlichkeiten aufweisen könnten und man diese Art "Verwandtschaft" dazu nützen kann, Parameter nach gemeinsamen Kriterien zu ordnen, zusammenzufassen und in den Steuerungsprozess einzubringen. Nachfolgend ein Beispiel zweier solcher Gruppenparameter, das sind also übergeordnete Parameter, nämlich der Gruppenparameter "Reinigungsintensität" und der Gruppenparameter "Abgang". Das Zusammenfassen von Ballenöffnungsparametern, Flockenauflösungsparametern, Reinigungsparametern etc. zu Gruppenparametern wird am folgenden Beispiel aufgrund folgender Kriterien vorgenommen:

Bei einer Feinreinigungsmaschine bespielsweise hat es Einstellungen an Maschinenelementen, welche hauptsächlich die Intensität der Reinigung, also auch die mechanische Belastung der Fasern beeinflussen. Dies ist beispielsweise der Abstand P4 in Fig. 6, d.h. die Distanz zwischen der Klemmlinie an der Speisemulde und der Uebernahmelinie der Garnitur der Oeffnungswalze, welcher Abstand P4 in Abhängigkeit der Faser-Provenienz eingestellt wird. Ferner ist es der Abstand d (Fig. 5, in Fig. 6 mit P7 bezeichnet) der Trennmittel (Messer) zum Schlagkreis der Garnitur der Oeffnungswalze. Des weiteren die Spitzendichte z des Kardierelementes, sowie auch die Drehzahl n der Oeffnungswalze. Das bedeutet Reinigen unter Belastung der Fasern mit möglichst wenig Verlust an Faser.

Werden nun diese Einzelfunktionen in einer Gruppe zusammengefasst, so ergibt sich daraus eine in eine Einstellzahl umsetzbare Grösse, welche die Intensität der Reinigung darstellt.

Bei einer Feinreinigungsmaschine hat es aber auch Einstellungen an Maschinenelementen, welche hauptsächlich den Abgang der Verschmutzung, aber nur wenig die mechanische Belastung der Fasern beeinflussen. Das sind z.B. die Versetzungsdistanz s zwischen Leitblech und Messer der Trennstufe an der Oeffnungswalze, mit der die Tiefe der Abscheidung eingestellt wird. Ferner die Länge l des Ausscheidungsspaltes zwischen Messer und Leitblech der Trennstufe an der Oeffnungswalze. Aber auch die Absaugung am Ausgang der Oeffnungswalze beeinflusst den Abgang. Das heisst, Reinigung auf schonende Weise für Fasern aber mit Verlust an Fasern.

Werden diese Einzelfunktionen in einer Gruppe zusammengefasst, so ergibt sich daraus eine weitere, in eine zahl umsetzbare Grösse, welche den Abstand der Reinigung darstellt.

Somit unterscheiden sich diese zwei Gruppen von Parametern durch folgende Charakteristika. Die einen Parameter beeinflussen mehrheitlich die mechanische Belastung der Faser, welche proportional zu Reinigungsintensität ist. Je intensiver gereinigt wird, desto mehr Faserbeschädigungen treten auf. Damit ergibt sich die Wahl zwischen Faserbelastung und Reinheitsgrad. Die anderen Parameter beeinflussen mehrheitlich den Abgang aus dem Fasermaterial, welcher proportional zu Faserverlusten ist (auch wenn später in einem anderen Reinigungsgang noch eine Rekuperation stattfinden sollte). Somit ergibt sich der Kompromiss zwischen Reinheitsgrad mit Faserverlust und Reinheitsgrad mit Faserbelastung.

Der Operator hat also vor dem Beginn des Reinigungsprozesses die Wahl, den gewünschten Reinheitsgrad mit mehr Faserverlust oder mit mehr mechanischer Schädigung zu erreichen und während des Prozesses kann er, je nach Resultat, an nur zwei, die Gesamtaktorik steuernden Bedienelementen jederzeit eine Aenderung herbeizuführen. In einer weiteren Ausbaustufe können diese beiden Bedienelemente auch über eine Computersteuerung aktiviert werden, wobei der Computer auch die "Tabellen" aus der Bibliothek auswählt, holt und die Bedienelemente setzt. Damit ist es, wie schon gesagt, möglich, sehr komplexe, maschinell-funktionelle Zusammenhänge durch solch eine Vor-Vernetzung einfach zu beherrschen.

Die Entscheidung zwischen zwei anschaulichen, dem Operator vertrauten Parameter ist in der Regel leicht zu treffen. Auf jeden Fall viel einfacher, als es für den Maschinen- oder Anlagebediener wäre, müsste er dies über die Vielzahl von Maschinen-Einstellmöglichkeiten realisieren. Wird ihm aber die Möglichkeit geboten, entweder mehrheitlich eine faserschonende Einstellung mit viel Abgang oder mehrheitlich eine mit viel Faserbelastung wirkende Einstellung zu wählen oder dann eine Mischform von beidem, und kann er dies an zwei Indikatoren oder Einstellorganen (Belastung und Abgang) realisieren, so wird es ihm in der Regel gelingen, auf einfache Weise eine sehr effiziente Maschinenführung zu bewerkstelligen. Damit ist auch eine ganze Anzahl möglicher Fehlerquellen von vornherein ausgeschaltet und Störeinflüsse während des Einstellvorganges zumindest teilweise entschärft (beispielsweise Telefonanruf an den Operator während des Einstellvorganges).

Ganz allgemein (in grossem Abstraktionsgrad) betrachtet, können die verstellbaren Funktionen an einer Maschine oder einer vernetzten Maschinengruppe folgendermassen in einer übergeordneten Art manipuliert werden: Es werden Gruppen von Einstellmitteln gemäss einer "gemeinsam wirkenden" Funktion zusammengefasst. Die Einstellgrössen dieser Einstellmittel werden als Parameter in eine Tabelle eingetragen, beispielsweise in die Kolonne einer Tabelle. Aus den Zeilen der Tabelle (bzw. Kolonnen) werden Vektoren gebildet, welche Kennziffern erhalten. Damit erhält man eine Reihe von Kennziffern, welche nach der Wirksamkeit der gemeinsamen Funktion geordnet sind. Diese Tabellen (mit ihrem Vektorsatz) können entsprechend ihren jeweiligen Funktion miteinander zu einer übergeordneten Funktion verknüpft werden. Eine aus zwei Tabellen gebildete Funktion definiert ein zweidimensionales Parameterfeld, bei drei Tabellen ist es dreidimensional.

Die Werte in den Tabellen werden experimentell ermittelt, sie sind für eine Maschine oder für eine vernetzte Maschinengruppe charakteristisch. Fig. 1 zeigt solch abstrahierte Darstellung zweier Tabellen T₁ und T₂, welche zwei Parametergruppen M₁, M₂, M₃ mit der einen Charakteristik und P₁, P₂, P₃ mit der anderen Charakteristik repräsentieren. Die Parameter sind in der Tabellenspalte angeordnet. Die Tabellenzeilen mit je einem Wert x von allen in einer Tabelle beteiligten Parameter bilden die Parametervektoren, welche in der Reihenfolge, in der sie in der Tabelle vorkommen, geordnet auf je eine Achse eines Diagramms f₁ und f₂ abgebildet werden. Da es sich um ein vernetztes System (entweder eine Maschine oder einer Maschinengruppe) handelt, können diese Achsen als Variablen oder besser als Funktionen aufgefasst werden, welche funktionell voneinander abhängig sind. In der Darstellung ist dies symbolisch durch eine Parameterschar f₂ (f₁) dargestellt. Die Kreuzungspunkte der Parametervektoren beider Achsen bilden eine Matrix von Arbeitspunkten der Maschine oder Maschinengruppe und definieren so ein Parameterfeld oder Arbeitspunktfeld, innerhalb welchem jede beliebige Position mit Hilfe einer Einstellung von f₁ und f₂ ausgewählt werden kann. Dies mit der Einstellung von nur zwei Grössen, nämlich den Vektorparametern der einen und der anderen Gruppe oder Tabelle. Ausserhalb dem gegebenen Arbeitspunktfeld können keine anderen Arbeitspunkte eingestellt werden, das Feld umgrenzt alle sinnvollen oder möglichen Einstellungen in Zusammenhang mit den verwendeten Tabellen.

Es muss einleuchten, dass mit diesen Tabellen die Maschine in recht komplexer Weise für ihre momentane Aufgabe eingestellt wird. Di Umstellung auf eine andere Aufgabe erfolgt durch Auswechseln der Tabellen. Damit kann die Maschine oder Maschinengruppe mit weniger Steueraufwand, beispielsweise für einen die Maschine bedienenden Menschen, optimal gefahren werden und versteckte Fehleinstellungen, wie beispielsweise "eine Einstellung in Anschlagsposition", wie das in komplexeren Systemen in der Regel leicht und oft und unbemerkt vorkommt, sind auf diese Weise ganz ausgeschlossen.

Solche Parametergruppierungen, also die Ermittlung der Werte x, werden einmal (beispielsweise ganz zu Beginn einer Aufgabenstellung für die Maschine) mittels Versuchsreihen an der Maschine oder einem Maschinentyp oder einer Maschinengruppe ermittelt. Es werden die Resultate der unterschiedlichen Parameter, also der Einstellgrössen an der Maschine einmal festgelegt, so dass daraus ein Reinigungs-Programm erstellt werden kann, mittels welchem die Helligkeit (je heller desto mehr Gutfasern im Abgang) der Abgangszusammensetzung und die Reinigungsintensität (je intensiver desto mehr Faserschädigung möglich) primär wählbar ist. Ein solches Beispiel zeigen die Tabellen von Fig. 2 und Fig. 3. Dies ist ein Vorschlag zur Zusammenfassung von Gruppenparametern und schliesslich zur Bildung eines zweidimensionalen Kennfeldes, das die einstellbaren Betriebsbedingungen einrahmt, wobei es unerheblich ist, ob die Einstellung manuell oder mittels einer Aktorik ausgeführt wird.

### Hier ein Beispiel für eine Feinreinigungsmaschine

Hinsichtlich der Verstellgrössen bezüglich der ReinigungsIntensität und des Abganges sind als Erfahrungswerte die Tendenz der Veränderungen von Abgangsmenge und deren Zusammensetzung sowie ein grober relativer Veränderungsfaktor der Abgangsmenge bekannt. Dies sagt jedoch nicht über die absolut ausgeschiedene Menge aus (sie kann um Faktoren bis 40 und mehr variieren), sowie auch nicht über den Veränderungsfaktor der Zusammensetzung (welcher stark materialabhängig ist) und über die absolute Zusammensetzung der Abgangsmenge.

Das Kriterium zur Bildung einer ersten Gruppe von Einstellparametern ist die Reinigungsintensität (Tabelle Fig. 2). In dieser ersten Gruppe werden alle Einstellvorgänge an einer Maschine zusammengefasst, welche die Intensität der Faserreinigung mitbestimmen. Die Tabelle zeigt vier Kolonnen mit vier verschiedenen Parametern P21, P22, P23, P24: Abstand d zum Schlagkreis von 1 mm bis 4 mm (P21); relative Spitzendichte z von 2 bis 1 (P22); ein Faktor K im Zusammenhang mit der Klemmdistanz 1 = 10 mm + K·St (wobei St die Klassierstapel-Länge ist), welcher Faktor K von 0,1 bis 0,4 geht (P23) und schliesslich die Drehzahl n von 1500 bis 500 (P24). Oben in der Kolonne sind die Werte der höheren Intensität, nach unten wird die Intensität schwächer.

Die jeweilige Zeile aller vier Kolonnen bilden eine gemeinsame Reinigungszahl. Alle zehn Zeilen bilden eine Werte-Reihe zwischen 0 und 1. Diese Werte sind Zuteilungen und repräsentieren lediglich eine Zeile mit vier Parameterwerten, ähnlich einem Vektor (man könnte die Werte 0 ; 0,1 ; ...0,5 ...1,0 auch Zeilenziffer oder Vektorziffer nennen). Verwendet man den Begriff "Intensitätsvektor", so würde der Intensitätsvektor 1,0 die grösste Reinigungsintensität aufweisen und die Maschineneinstellung: d = 1 mm; z = 2; 1 = 0,1 und n = 1500 voraussetzen. In der Tabelle 2 sind, um sie nicht mit Zahlen zu überladen, lediglich die beiden Randwerte und ein Mittelwert eingetragen.

Das Kriterium zu Bildung einer zweiten Gruppe von Einstellparametern ist der Abgang (Tabelle von Fig. 3). In dieser zweiten Gruppe werden alle Einstellvorgänge an einer Maschine zusammengefasst, welche den Abgang mitbestimmen. Die Tabelle zeigt zwei Kolonnen mit den Randwerten von zwei verschiedenen Parametern P31, P32: Versetzung s (mm) von Leitblech zum Messer von 0 bis 5 (P31); Länge l (mm) des Ausscheidungsspaltes von 15 bis 30 (P32). Die Zeilen-Zuordnungen von 1 bis 6 entsprechen Abgangsvektoren mit zwei Parameterwerten. Man kann sie Abgangsvektoren nennen, wobei der Abgangsvektor mit der Zuordnung 6 den grössten Abgangswert aufweist und der mit der Zuordnung O den kleinsten. So würde der Abgangsvektor 2 eine Maschineneinstellung von Versetzung s = 5 mm und Länge l = 30 mm voraussetzen.

Die beiden Gruppenparameter bilden dann je eine Gruppe von Einstellparameter (Einstellvorgang) mit dem die Reinigungsintensität beeinflusst und mit dem der Abgang beeinflusst werden kann. Jede Gruppe hat einen Satz von Einstellvektoren, welche in Versuchsreihen ermittelt werden. Die beliebige Zuordnung zweier Einstellvektoren von je einer Gruppe ergibt einen Arbeitspunkt innerhalb des gesamten Reinigungsprogramms, der mit nur zwei Einstellvorrichtungen eingestellt werden kann.

Ein solches "Reinigungs-Programm" wird hier im Diagramm von Fig. 4 dargestellt. Ein solches Diagramm kann entweder für eine Maschine, oder für eine Maschinengruppe, oder für eine ganze Anlage erstellt werden, wobei mit zunehmender Vernetzung der einzelnen Maschinentypen die Komplexität nicht linear zunehmen wird. Im diskutierten Beispiel einer Feinreinigungsmaschine sind die in zwei Gruppen zusammengefasst und untereinander vernetzten Indikatoren oder Einstellorgane in Fig. 5 gezeigt. Das hier gezeigte Diagramm wird durch zwei Gruppenparameter, nämlich der Gruppe der reinigungsintensiven Verstellgrössen und der Gruppe der abgangsintensiven Verstellgrössen definiert, welche Grössen in Vektoren verschiedener Wirkungsstärken eingeteilt sind. Kreuzungspunkte entsprechen Arbeitspunkten und die schraffierte Fläche beschreibt ein Feld aller möglichen Arbeitspunkte, die an der Maschine einstellbar sind. Arbeitspunkte ausserhalb des Feldes sind nicht erreichbar, da mindestens eine Einstellbegrenzung der Maschine vorliegt und dieser Wert einfach nicht eingestellt werden kann. Man sieht, dass bei der Einstellung eines Abganges, welcher den Einstellwerten s = 0 mm für die Versetzung von Leitblech und Messer und 1 = 15 mm für die Länge des Ausscheidungsspaltes (entsprechend einem Parametervektor 1) bei zunehmender Reinigungsintensität der Abgang heller wird. Bei Einstellwerten s = 5 / l = 30 (entsprechend einem Parametervektor 1) ist dies noch ausgeprägter. Das heisst, dass der Abgang auch eine Funktion der Reinigungsintensität ist. Angenommen, dass die Einstellgrenzen der abgangswirksamen Einstellgrössen minimal 1 und maximal 2 betragen, so ergibt sich bei Reinigungsintensitäten zwischen 0 und 1 ein Arbeitsbereich, der durch die Einstellung an nur zwei Indikatoren oder Verstellorganen genützt werden kann. Eine evtl. Begrenzung des Arbeitsfeldes zur Verhinderung von möglichen Störungen an der Maschine ist im rechten oberen Bereich des Arbeitsfeldes eingezeichnet. Hier wird eine zusätzliche Begrenzung eingeführt (die keine Einstellgrenze ist), um bei zu hoher Abgangsmenge einer Verstopfung der Abgangswege vorzubeugen. Ferner ist gezeigt, wie bei der Wahl Reinigungsintensität = 0,4 der Abgang zwischen 1,8 und 3,6 variiert werden kann. Die Abgangseinstellung von 1,3 würde bei der Reinigungsintensität 0,4 einen Abgang von ungefähr 2,4 bewirken.

Diese Zahlen sind Relativzahlen, von denen auf die Absolutmenge des Abganges geschlossen werden kann, sobald noch weiter Einflussgrössen wie Produktion, Schmutzgehalt, Schmutzart usw. bekannt sind. Dies sind Einflussgrössen, die durch Provenienz und Art der Verarbeitung gegeben sind und empirisch ermittelt werden. Sind sie einmal bekannt, so kann die Abgangsmenge in gewissen Grenzen in Bezug zur Reinigungsintensität reproduzierbar eingestellt werden. Die Grenzlinien des schraffierten Diagramms können als die Extremstellungen der verstellbaren Elemente, also als deren Verstellbereich, betrachtet werden und das Dazwischenliegende dementsprechend als Zwischenstellungen dieser Elemente, sodass mit zwei Indikatoren oder Einstellorganen das Produktionsresultat eingestellt werden kann.

Da die aufgrund einer Vorwahl eingestellten Elemente bei unterschiedlicher Provenienzmischung unterschiedliche technologische Resultate bringen, muss je nach Provenienzmischung ein anderes Reinigungs-Programm (das sind andere Vektorelement-Werte) gewählt werden. Diese werden ebenfalls durch Versuchsreihen ermittelt und können in Form von Tabellen, wie Fig. 2 und Fig. 3 in eine "Bibliothek" abgelegt werden, von wo sie bei Bedarf in den Einsatz kommen, um ein spezifisches Reinigungskennfeld, wie es in Fig. 4 gezeigt ist, bereitzustellen.

Das Vorgehen zur Auswahl und Benützung eines solchen Reinigungs-Programmes, also die Maschinen- oder Anlagenbedienung, könnte dann folgendermassen vor sich gehen. Der Verwender der Maschine respektive der Anlage wählt die Tabelle aufgrund des vorher festgestellten Mittelwertes des Klassierstapels (BW-Fasern beispielsweise von ⁷/₈" bis 1¹/₂" in ¹/₁₆"-Schritten, was einer Faserlänge von 22 mm bis 38 mm entspricht). Daraus wird die Klemmdistanz bestimmt. Gemäss dem Verschmutzungsgrad, der zu reinigenden Baumwolle, wählt er einen Grad der Reinigungsintensität innerhalb des schraffierten Programmfeldes aus, welcher für die zu reinigenden Fasern als richtig erachtet wird (mechanische Belastung der Faser). Dann wählt er die Relativzahl für den Abgang aus, d.h. er legt fest, wie gross der Gutfaserverlust sein dar. Aufgrund der vernetzten Tabellen wird innerhalb der schraffierten Fläche ein Arbeitspunkt eingestellt, der diese Bedingungen erfüllt. Nach Beurteilung der gereinigten Baumwolle kann noch eine Korrektur in beiden Dimensionen der Parameter, also in zweidimensionaler Richtung, d.h. im Wirkungsbereich des Einstellfeldes durchgeführt werden. Es versteht sich, dass dieser Punkt in der entsprechenden Maschine respektive in den verschiedenen Maschinen einer Anlage oder Maschinengruppe, dem Programm entsprechend bestimmte Einstellungen der vorerwähnten Reinigungselemente verursacht, sodass aufgrund solcher Stellungen resp. Drehzahlen ein später durch den Verwender zu beurteilendes Resultat an Baumwolle entsteht. Diese Beurteilung kann mit Hilfe einer Sensorik und Regeleinrichtung mit dem Computer durchgeführt werden, ist aber in dieser Variante nicht on-line vorgesehen, sodass der Bediener respektive der Verwender bei nicht genügender Reinigung einen neuen Ausgangspunkt im Kennfeld wählen muss.

Die Figuren 5 und 6 zeigen die einstellbaren Einzelfunktionen an einer Feinreinigungsmaschine. Man erkennt schematisch dargestellt eine Oeffnungswalze mit einer Anzahl von peripher angeordneten Reinigungselementen, welche im zeitlichen Ablauf als Reinigungsstufen aufgefasst werden können. In Fig. 6 ist dies in anschaulich linearer Darstellung nochmals gezeigt. Jeder einzelne der Parameter P₁ bis P₁₁ betrifft ein einstellbares Maschinenelement innerhalb der Reinigungsstufe (siehe auch die CH-Patentanmeldung 3452/89-8). An jeder Reinigungsstufe ist ein heller Pfeil für den Abgang und ein dunkler Pfeil für den Materialdurchgang eingezeichnet. Die auf die Fasern "intensiv" wirkenden Parameter sind z.B. in den Stufen 2, 3, 4, 6 und die bezüglich des Abgangs "intensiv" wirkenden Parameter sind z.B. in den Stufen 3, 7 zu finden. Man sieht, dass in ein und derselben Reinigungsstufe beide Parametertypen vorhanden sein können und dass es darauf ankommt, die Einstellungen des gleichen (gewünschten) Funktionstyps zusammenzufassen und nicht die Reinigungsstufen.

### Noch ein Beispiel für eine Grobreinigungsmaschine

Fig. 7 zeigt ein Reinigungsprogramm an einer Grobreinigungsmaschine. Dieser Maschinentyp arbeitet bezüglich der Reinigungsintensität (im Vergleich zu einer Feinreinigungsmaschine) über ihren ganzen Einstellbereich relativ schonend, aber doch mit einer gewissen Intensität, sodass auch bei der Grobreinigungsmaschine ein zweidimensionales Parameterfeld zutrifft.

Gemäss dem angegebenen Verfahren werden die Einstellparameter in zwei Gruppen zusammengefasst und als Tabellen dargestellt. Die Gruppe der Reinigungsintensität umfasst einen Parameter P71, nämlich die Trommeldrehzahl in U/min von 600 bis 1000. Die Gruppe der Abgangsmenge umfasst auch einen Parameter P72, nämlich der Roststabwinkel α° von 0 bis 20. Die Zeilen der einen Tabelle bilden die zugehörigen Parametervektoren PV, beispielsweise U/min = 600, der anderen Tabelle α = 0°. Wird nun jedoch auf die Wirkung der Reinigungsintensität einer Grobreinigungsmaschine in Relation zu einer Feinreinigungsmaschine verzichtet, so trifft ein eindimensionales Parameterfeld zu mit nur einer Tabelle, in der die Parametervektoren PV beispielsweise α = 0° ; U/min = 600 ... α = 20°, U/min = 1000 überstreichen. Sie werden auf ein Diagramm mit einer Achse "Relativzahl" abgebildet. Da im letzteren Fall keine zweite Tabelle zum Einsatz kommt, ist das Parameterkennfeld eindimensional und es wird nur ein Bedienelement zur Einstellung der diversen Maschinenelemente, von denen hier deren zwei in die Tabelle eingeführt wurden, benötigt. Man beachte ferner die Möglichkeit der Randwertbenutzung: bei α = 0° von 600 U/min bis 1000 wird ein relativer Abgang zwischen 1 bis 1,6 erzeugt und bei U/min = 1000 von α = 0° bis α = 20° wird ein relativer Abgang von 1,6 bis 2,5 erzeugt. Man sieht an diesem speziellen Beispiel, dass komplizierte Einstellvorgänge durch die Tabellen-Vernetzung stark vereinfacht werden. Auch eine Vernetzung mit drei Funktionstypen bleibt noch beherrschbar, wenn eine von diesen dreien so konzipiert ist, dass sie lediglich eine Wahl und keine Einstellung benötigt. Ein Beispiel wäre eine Tabelle, die Provenienzen vorgibt. Dieses dreidimensionale Parameterkennfeld (Provenienz / Intensität / Abgang) würde auf einer Provenienz festgehalten und die beiden anderen Parameter, die ein zweidimensionales Feld mit den Arbeitspunkten definieren, würden über je ein Bedienorgan eingestellt. Aber es liesse sich rasch und sicher auf eine andere Provenienz umstellen und die zugehörigen Tabellen für die anderen beiden Bedienorgane oder Indikatoren würden entsprechend zugeordnet.

Dieses Beispiel zeigt, dass das Verfahren zur Bildung und Anwendung von Gruppenparametern konsequent auch in einfacheren Systemen Anwendung finden kann. Dies ist deshalb nicht unwesentlich, da in Verbunden von Maschinengruppen (und nicht mehr nur Einzelmaschinen) auch Maschinen einfacher Art, das sind Maschinen mit geringer bis keiner Parametervernetzung auch und vor allen Dingen zwangslos in das übergeordnete System miteinbezogen werden können. Das Beispiel der Grobreinigungsmaschine zeigt, dass sogar Kriterien, wie eine Maschine in Relation zu einer anderen Maschine wirkt, berücksichtigt werden können, und dass die Tabellenbildung und die Ausscheidung von Parametervektoren auch für einen einzigen Parameter gültig sind und damit jede Maschine in das Konzept aufgenommen werden kann. Die Regeldung ganzer Anlagen geschieht unter Optimierung durch ein übergeordnetes Computerprogramm, aus welchem dann kein Anlagenteil sonderbehandelt werden muss.

### Ein Beispiel für einen Ballenöffner

An diesem Beispiel soll noch kurz eine Maschine mit einem eindimensionalen Parameterfeld diskutiert werden, deren Gruppenparameter die "Ballenhärte" ist. Der Ballenöffner, obwohl prozesstechnisch der Putzerei zugeordnet, ist keine Reinigungsmaschine, sondern eine Auflösemaschine.

Beim Verfahren zum Ballenöffnen und zum Auflösen der gepressten Baumwolle zu Flocken, sind die Parameter für die Ballenhärte die
a) Eindringtiefe der Abtragwalze pro Durchlauf,
b) das Herausragen der einzelnen Zahnscheiben der Abtragwalze aus dem dazugehörigen Rost,
c) die Drehzahl und bei Abtragvorrichtungen mit zwei Walzen die Eindringtiefe a1, a2 der einzelnen Walze,
also alles "Einstellwerte" zur deren Realisierung irgendeines oder mehrere dieser mechanischen Mittel verstellt werden müssen. Die Tabelle mit den Parametern a1, a2, b, c ergibt die zugehörigen Parametervektoren PV, die auf die Ballenhärte-Achse abgebildet werden, wie dies in Fig. 7 schon gezeigt ist. Dies ist dann ein eindimensionales Parameterfeld.

### Ein Beispiel für eine Karde

Die Karde (hier nicht gezeigt) kann mit Hilfe eines dreidimensionalen Parameterfeldes, also mit derselben Tabellentechnik wie bei den oben diskutierten Maschinen (gültig auch für Maschinengruppen) in einem "Raum" mit Arbeitspunkten dargestellt werden, in welchem die Reinigungsintensität, die relative Abgangsmenge und die Kardierintensität je eine Eigenschaftsgruppe mit den zugehörigen Parametervektoren darstellt.

Dabei wird die Reinigungsintensität zum Beispiel durch eine Klemmdistanz analog der in Fig. 6 mit P4 bezeichneten Klemmdistanz und/oder durch die Drehzahl der Briseurwalze gegeben, während die Abgabemenge zum Beispiel durch die Stellung der an der Briseurwalze angestellten Reinigungsmesser und die Kardierintensität z.B. durch den Abstand zwischen den Kardierelementen und der Tambourgarnitur, sowie, wo veränderbar vorhanden, durch die Veränderung der Zahndichte der Kardierelemente gegeben ist. Diese Einstellmöglichkeiten in den drei Gruppen sind nur als Beispiel aufzufassen; es können natürlich wesentlich mehr solcher zusammengefasst werden. Auf diese Weise kann beispielsweise das Nissenniveau fest vorgegeben werden und dann, analog zum Vorgehen an einem zweidimensionalen Parameterfeld die Reinigungsintensität oder der Abgang gewählt werden. Solche Einstellungen sind, trotz der möglichen Vielfalt der Einstellgrössen, einfach und überschaubar. Auch hier kann ein komplexer Prozessvorgang mit einfachen Mitteln optimal bedienbar gemacht werden.

Zusammenfassend noch ein Ueberblick über die möglichen Parameterfelder im Gebiet der Baumwollputzerei:
- Eindimensional: Ballenabtragung mit dem Gruppenparameter Ballenhärte.
Grobreinigung mit dem Gruppenparameter Abgangsmenge (sofern die Reinigungsintensität keine Rolle spielt).
- Zweidimensional: Grobreinigung mit den Gruppenparametern Reinigungsintensität und Abgangsmenge (sofern die Reinigungsintensität keine Rolle spielt
Feinreinigung mit den Gruppenparametern Reinigungsintensität und Abgangsmenge.
- Dreidimensional: Kardierung mit den Gruppenparametern Reinigungsintensität, relative Abgangsmenge und Kardierintensität (Nissenniveau).

Damit ist der Herstellungsprozess bis zum Kardenband "tabellierbar", wobei aus Tabellen weitere Tabellen mit Parametervektoren abgeleitet werden können, beispielsweise eine zusammengefasste optimierte Reinigungsintensität und Abgang für die ganze Anlage neben den Tabellen für Ballenhärte und Nissenniveau. Dieses Verfahren weist für den computergesteuerten Betrieb mit Tabellenbibliotheken bestens geeignet (die Indikatoren werden maschinell eingestellt). Es eignet sich aber auch für den manuellen Betrieb (die Indikatoren werden an Bedienorganen eingestellt), was in nicht tabellierter Form nicht mehr möglich wäre. Unter tabellierter Form wird die Maschinen- oder Anlagen-Einstellung anhand von aus den Tabellen abgeleiteten Parametervektoren verstanden.

## Patentansprüche

1. Verfahren zum gemeinsamen Steuern von Einstellelementen an mindestens einer Maschine für die Faserverarbeitung in der Putzerei bzw. Karderie einer Spinnerei,
dadurch gekennzeichnet,
dass einerseits Maschineneinstellwerte, welche vorgegebene Einstellmöglichkeiten von Einstellelementen der Maschine wiedergeben, in einer Steuerung erfasst werden,
und dass andererseits dieser Steuerung Steuerbefehle eingegeben werden, die diese Einstellmöglichkeiten in Gruppen mit gleichem Wirkungscharakter zusammengefasst enthalten, wobei aus mindestens einer Gruppe satzweise
Maschineneinstellwerte und entsprechende Steuerbefehle ausgewählt werden, mit welchen das Einstellen der Maschine bewirkt werden soll und
wobei ein Satz von Maschineneistellwerten bzw. Sätze von Maschineneistellwerten gemeinsam einen möglichen Arbeitspunkt der Maschine definiert bzw. definieren.

2. Verfahren nach Anspruch 1, dadurch gekennzeichnet, dass Maschineneinstellwerte als Gruppe in einer Einstellwerttabelle zusammengefasst sind.

3. Verfahren nach Anspruch 2, dadurch gekennzeichnet, dass für jede Gruppe eine Einstellwerttabelle gebildet wird und beim Auswählen von Maschineneinstellwerten aus den Tabellen je ein Parametervektor gewonnen wird, wobei die Parametervektoren zusammen den Arbeitspunkt definieren.

4. Verfahren nach Anspruch 3, dadurch gekennzeichnet, dass für jede Gruppe ein Indikator oder Bedienorgan vorhanden ist und die Auswahl der Maschineneinstellwerte aus einer Gruppe mittels des jeweiligen Indikators bzw. Bedienorgans erfolgt.

5. Verfahren nach einem der vorangehenden Ansprüche, dadurch gekennzeichnet, dass nur eine Gruppe gebildet wird.

6. Verfahren nach einem der Ansprüche 1 bis 4, dadurch gekennzeichnet, dass mehrere Gruppen gebildet werden.

7. Verfahren nach Anspruch 6, dadurch gekennzeichnet, dass zwei oder drei Gruppen gebildet werden.

8. Verfahren nach Anspruch 7, dadurch gekennzeichnet, dass für die Gruppenbildung Einstellwerte von reinigungsintensiv auf die Faser wirkenden Einstellelemente und Einstellwerte von abgangsintensiven Einstellelementen in je einer Gruppe zusammengefasst sind.

9. Verfahren nach einem der vorangehenden Ansprüche, dadurch gekennzeichnet, dass die satzweise als Steuerbefehle gewonnenen Maschineneinstellwerte als ablesbare Werte dargestellt werden.

10. Verfahren nach einem der Ansprüche 1 bis 8, dadurch gekennzeichnet, dass die satzweise als Steuerbefehle gewonnenen Maschineneinstellwerte als Aktorik-Sollwerte dargestellt werden.

11. Maschine für die Faserverarbeitung in der Putzerei bzw. Karderie einer Spinnerei mit einer Steuerung und mit steuerbaren Einstellelementen für Maschinenelemente,dadurch gekennzeichnet,
dass Steuerbefehle für die Einstellelemente in der Steuerung eingegeben worden sind,
dass Maschineneinstellwerte, welche vorgegebene Einstellmöglichkeiten von den Einstellelementen wiedergeben, ebenfalls in der Steuerung erfasst sind,
dass die Steuerbefehle diese Einstellmöglichkeiten in Gruppen mit gleichem Wirkungscharakter zusammengefasst enthalten, und
dass Mittel vorhanden sind, um aus mindestens einer Gruppe satzweise Maschineneinstellwerte auszuwählen, mit welchen die Maschine eingestellt werden soll,
wobei ein Satz von Maschineneinstellwerten bzw. Sätze von Maschineneinstellwerte gemeinsam einen Arbeitspunkt definiert bzw. definieren.

12. Maschine nach Anspruch 11, dadurch gekennzeichnet, dass Maschineneinstellwerte als Gruppe in einer Einstellwerttabelle zusammengefasst sind.

13. Maschine nach Anspruch 11 oder 12, dadurch gekennzeichnet, dass jeder Gruppe zur Regelung des Prozesses ein in einen Regelkreis eingebundenes, elektronisch betätigtes Bedienorgan zugeordnet ist.

14. Maschine nach einem der Ansprüche 11 bis 13, dadurch gekennzeichnet, dass für jede Gruppe ein Indikator oder Bedienorgan vorhanden ist und die Auswahl der Maschineneinstellwerte aus einer Gruppe mittels des jeweiligen Indikators bzw. Bedienorgans erfolgt.

15. Maschine nach einem der Ansprüche 11 bis 14, dadurch gekennzeichnet, dass die Maschine eine Grobreinigungsmaschine oder ein Ballenöffner ist und dass nur eine Gruppe vorhanden ist.

16. Maschine nach einem der Ansprüche 11 bis 14, dadurch gekennzeichnet, dass für die Gruppenbildung Einstellwerte von reinigungsintensiv auf die Faser wirkenden Einstellelemente und Einstellwerte von abgangsintensiven Einstellelementen in je einer Gruppe zusammengefasst sind.

17. Maschine nach Anspruch 16, dadurch gekennzeichnet, dass die Maschine ein Feinreiniger oder eine Karde ist.

18. Maschine nach Anspruch 17, dadurch gekennzeichnet, dass die Maschine eine Karde ist und dass mindestens eine zusätzliche Gruppe von Einstellwerten der kardierintensiv auf die Faser wirkenden Einstellelemente gebildet ist.

19. Maschine nach einem der Ansprüche 11 bis 18, dadurch gekennzeichnet, dass die Steuerung ein Computer umfasst, die Steuerbefehle in der Form von Aktorik-Sollwerten erzeugt.

20. Maschine nach einem der Ansprüche 11 bis 19, dadurch gekennzeichnet, dass die Gesamtheit der in der Steuerung erfassten Maschineneinstellwerte für eine vorbestimmte Faservorlage ein Reinigungsprogramm für diese Vorlage darstellt und die Steuerung eine Bibliothek von Reinigungsprogrammen für verschiedene Faservorlagen enthält.

21. Maschine für die Faserverarbeitung in der Putzerei bzw. Karderie mit einer Steuerung und mit steuerbaren Einstellelementen, dadurch gekennzeichnet, dass sie Indikatoren oder Bedienorgane aufweist, deren Skalierung Kennziffern von Parametervektoren entsprechen, die aus Gruppen von Einstellwerten für die Einstellelemente gebildet sind, wobei die Einstellwerte einer Gruppe das gleiche Wirkungscharakter aufweisen.

22. Maschine nach Anspruch 21, dadurch gekennzeichnet, dass sie Mittel aufweist, mit welchen die Indikatoren in Sollwerte zur Steuerung oder Regelung der Maschineneinstellungen umgesetzt werden können.

23. Maschine nach Anspruch 21 oder 22, dadurch gekennzeichnet, dass eine Gruppe aus Einstellwerten gebildet ist, die für reinigungsintensive Einstellelemente vorgesehen sind.

24. Maschine nach Anspruch 21, 22 oder 23, dadurch gekennzeichnet, dass eine Gruppe aus Einstellwerten gebildet ist, die für abgangsintensive Einstellelemente vorgesehen sind.

25. Maschine nach Anspruch 21, 22, 23 oder 24, dadurch gekennzeichnet, dass eine Gruppe aus Einstellwerten gebildet ist, die für kardierintensive Einstellelemente vorgesehen sind.

## Claims

1. A method for the common control of adjusting elements in at least one machine for processing fibres in the blow room or carding room of a spinning mill, characterized in that on the one hand machine setting values which represent predetermined setting possibilities for adjusting elements of the machine are entered in a control unit and that on the other hand control commands are entered into said control unit which comprise these setting possibilities in groups with the same character of action, with machine setting values and respective control commands being selected record by record from at least one group with which the setting of the machine is to be effected and with one record of machine setting values or records of machine setting values jointly defining a possible operating point of the machine.

2. A method as claimed in claim 1, characterized in that machine setting values are combined as a group in a setting value table.

3. A method as claimed in claim 2, characterized in that a setting value table is formed for each group and a parameter vector is each obtained during the selection of machine setting values from the tables, with the parameter vectors jointly defining the operating point.

4. A method as claimed in claim 3, characterized in that an indicator or operating member is present for each group and the selection of the machine setting values from a group occurs by means of the respective indicator or operating member.

5. A method as claimed in one of the preceding claims, characterized in that only one group is formed.

6. A method as claimed in one of the claims 1 to 4, characterized in that several groups are formed.

7. A method as claimed in claim 6, characterized in that two or three groups are formed.

8. A method as claimed in claim 7, characterized in that for the formation of groups setting values of adjusting elements which act intensively on the cleaning of the fibres and setting values of adjusting elements which act intensively on the waste of the fibres are each combined in one group.

9. A method as claimed in one of the preceding claims, characterized in that the machine setting values gained record by record as control commands are represented as readable values.

10. A method as claimed in one of the claims 1 to 8, characterized in that the machine setting values gained record by record as control commands are represented as setpoint values for the actuator system.

11. A machine for fibre processing in the blow room or carding room of a spinning mill with a control unit and with controllable adjusting elements for machine elements, characterized in that control commands for the adjusting elements have been entered into the control unit, machine setting values which reproduce predetermined setting possibilities of the adjusting elements are also entered into the control unit, the control commands comprise these setting possibilities in groups with the same character of action and means are present in order to select machine setting values record by record from at least one group with which the machine is to be set, with one record of machine setting values or records of machine setting values jointly defining an operating point.

12. A machine as claimed in claim 11, characterized in that machine setting values are combined as a group in a setting value table.

13. A machine as claimed in claim 11 or 12, characterized in that for the closed-loop control of the process an operating member which is included in a control loop and is electronically actuated is assigned to each group.

14. A machine as claimed in one of the claims 11 to 13, characterized in that an indicator or operating member is present for each group and the selection of the machine setting values occurs from a group by means of the respective indicator or operating member.

15. A machine as claimed in one of the claims 11 to 14, characterized in that the machine is a coarse cleaning machine or a bale opener and that only one group is present.

16. A machine as claimed in one of the claims 11 to 14, characterized in that for the formation of groups setting values of adjusting elements which act intensively on the cleaning of the fibres and setting values of adjusting elements which act intensively on the waste of the fibres are each combined in one group.

17. A machine as claimed in claim 16, characterized in that the machine is a fine cleaning machine or a carding machine.

18. A machine as claimed in claim 17, characterized in that the machine is a carding machine and that at least one additional group of setting values of the adjusting elements acting intensively on the carding of the fibres is formed.

19. A machine as claimed in one of the claims 11 to 18, characterized in that the control unit comprises a computer which generates control commands in the form of setpoint values for the actuator system.

20. A machine as claimed in one of the claims 11 to 19, characterized in that the entirety of the machine setting values entered into the control unit represents for a predetermined fibre feed a cleaning program for said feed and the control unit comprises a library of cleaning programs for various fibre feeds.

21. A machine for fibre processing in the blow room or carding room of a spinning mill with a control unit and with controllable adjusting elements, characterized in that it comprises indicators or operating members whose scaling correspond to characteristic numbers of parameter vectors which are formed from groups of setting values for the adjusting elements, with the setting values of a group having the same character of action.

22. A machine as claimed in claim 21, characterized in that it comprises means with which the indicators can be converted into setpoint values for the open-loop or closed-loop control of the machine settings.

23. A machine as claimed in claim 21 or 22, characterized in that a group is formed from setting values which are provided for adjusting elements acting intensively on the cleaning.

24. A machine as claimed in claim 21, 22 or 23, characterized in that a group is formed from setting values which are provided for adjusting elements acting intensively on the waste.

25. A machine as claimed in claim 21, 22, 23 or 24, characterized in that a group is formed from setting values which are provided for adjusting elements acting intensively on the carding.

## Revendications

1. Procédé pour la commande commune d'éléments de réglage dans au moins une machine utilisée pour le traitement de fibres dans le battage/nettoyage respectivement dans la carderie d'une filature,
caractérisé par le fait que,
d'une part, des valeurs de réglage de machine, qui représentent des possibilités de réglage prédéterminées d'éléments de réglage de la machine, sont enregistrées dans un asservissement, et que, d'autre part, des ordres de commande sont introduits dans cet asservissement, lesquels contiennent ces possibilités de réglage rassemblées en groupes ayant le même caractère d'action, et où des valeurs de réglage de machine et des ordres de commande correspondants sont choisis par lots, à partir d'au moins un groupe, à l'aide desquels le réglage de la machine doit être effectué,
et où un lot de valeurs de réglage de machine, respectivement des lots de valeurs de réglage de machine définit respectivement définissent ensemble un point de travail possible de la machine.

2. Procédé selon revendication 1,
caractérisé par le fait que
des valeurs de réglage de machine sont rassemblées en groupe dans un tableau de valeurs de réglage.

3. Procédé selon revendication 2
caractérisé par le fait que,
pour chaque groupe, un tableau de valeurs de réglage est formé, et, lors du choix des valeurs de réglage de machine à partir des tableaux, on obtient de chacun de ceux-ci un vecteur paramètre, et où les vecteurs paramètres définissent ensemble le point de travail.

4. Procédé selon revendication 3,
caractérisé par le fait
qu'il y a un indicateur ou un organe de service pour chaque groupe, et que le choix des valeurs de réglage de machine, à partir d'un groupe, est réalisé à l'aide de l'indicateur correspondant, respectivement de l'organe de service correspondant.

5. Procédé selon l'une des revendications précédentes,
caractérisé par le fait que
seul un groupe est formé.

6. Procédé selon une des revendications 1 à 4,
caractérisé par le fait que
plusieurs groupes sont formés.

7. Procédé selon revendication 6,
caractérisé par le fait que
deux ou trois groupes sont formés.

8. Procédé selon revendication 7,
caractérisé par le fait que,
pour la formation des groupes, des valeurs de réglage des éléments de réglage agissant sur l'intensité de nettoyage des fibres, et des valeurs de réglage des éléments de réglage agissant sur l'intensité de déchets, sont rassemblées séparément en un groupe.

9. Procédé selon l'une des revendications précédentes,
caractérisé par le fait que
les valeurs de réglage de machine, obtenues par lot comme ordres de commande, sont représentées comme des valeurs lisibles.

10. Procédé selon une des revendications 1 à 8,
caractérisé par le fait que
les valeurs de réglage de machine, obtenues par lot comme ordres de commande, sont représentées comme des valeurs de consigne d'action.

11. Machine servant au traitement de fibres dans le battage/nettoyage respectivement dans la carderie d'une filature, comprenant un asservissement et des éléments de réglage commandables pour des éléments de machine,
caractérisée par le fait
que des ordres de commande pour les éléments de réglage ont été introduits dans l'asservissement,
que des valeurs de réglage de machine, qui représentent des possibilités de réglage prédéterminées des éléments de réglage, sont également enregistrées dans l'asservissement,
que les ordres de commande contiennent ces possibilités de réglage rassemblées en groupes ayant le même caractère d'action, et que des moyens sont prévus pour choisir par lots, à partir d'au moins un groupe, des valeurs de réglage de machine, à l'aide desquelles la machine doit être réglée,
et où un lot de valeurs de réglage de machine respectivement des lots de valeurs de réglage de machine définit respectivement définissent ensemble un point de travail.

12. Machine selon revendication 11,
caractérisée par le fait que
des valeurs de réglage de machine sont rassemblées en groupe dans un tableau de valeurs de réglage.

13. Machine selon revendication 11 ou 12,
caractérisée par le fait que,
pour la régulation du procédé, un organe de service actionné électroniquement et intégré dans un circuit de réglage, est attribué à chaque groupe.

14. Machine selon une des revendications 11 à 13,
caractérisée par le fait
qu'un indicateur ou un organe de service est prévu pour chaque groupe, et que le choix des valeurs de réglage de machine, à partir d'un groupe, est réalisé à l'aide de l'indicateur correspondant, respectivement de l'organe de service correspondant.

15. Machine selon une des revendications 11 à 14,
caractérisée par le fait que
la machine est une machine de nettoyage grossier ou une machine brise-balles, et que seul un groupe est prévu.

16. Machine selon une des revendications 11 à 14,
caractérisée par le fait que,
pour la formation des groupes, des valeurs de réglage des éléments de réglage agissant sur l'intensité de nettoyage des fibres, et des valeurs de réglage des éléments de réglage agissant sur l'intensité de déchets, sont rassemblées séparément en un groupe.

17. Machine selon revendication 16,
caractérisée par le fait que
la machine est une machine de nettoyage fin ou une carde.

18. Machine selon revendication 17,
caractérisée par le fait que
la machine est une carde, et qu'au moins un groupe supplémentaire de valeurs de réglage des éléments de réglage agissant sur l'intensité de cardage des fibres, est formé.

19. Machine selon une des revendications 11 à 18,
caractérisée par le fait que
l'asservissement comprend un ordinateur qui produit des ordres de commande sous forme de valeurs de consigne d'action.

20. Machine selon une des revendications 11 à 19,
caractérisée par le fait que
la totalité des valeurs de réglage de machine enregistrées dans l'asservissement, pour une alimentation de fibres prédéterminée, représente un programme de nettoyage pour cette alimentation, et l'asservissement contient une bibliothèque de programmes de nettoyage pour différentes alimentations de fibres.

21. Machine utilisée pour le traitement de fibres dans le battage/ nettoyage respectivement dans la carderie, avec un asservissement et des éléments de réglage commandables,
caractérisée par le fait
qu'elle possède des indicateurs ou organes de service, dont l'échelonnement correspond à des chiffres de référence de vecteurs paramètres qui sont formés à partir de groupes de valeurs de réglage pour les éléments de réglage, et où les valeurs de réglage d'un groupe possèdent le même caractère d'action.

22. Machine selon revendication 21,
caractérisée par le fait
qu'elle possède des moyens à l'aide desquels les indicateurs peuvent être transformés en valeurs de consigne pour l'asservissement ou la régulation des réglages des machines.

23. Machine selon revendication 21 ou 22,
caractérisée par le fait
qu'un groupe est formé à partir de valeurs de réglage, lesquelles sont prévues pour des éléments de réglage d'intensité de nettoyage.

24. Machine selon revendication 21, 22 ou 23,
caractérisée par le fait
qu'un groupe est formé à partir de valeurs de réglage, lesquelles sont prévues pour des éléments de réglage d'intensité de déchets.

25. Machine selon revendication 21, 22, 23 ou 24,
caractérisée par le fait
qu'un groupe est formé à partir de valeurs de réglage, lesquelles sont prévues pour des éléments de réglage d'intensité de cardage.
